# FASCICULE DE BREVET EUROPEEN

(11) **EP 0 540 398 B1**
(45) Date de publication et mention de la délivrance du brevet: **29.11.1995**
(21) Numéro de dépôt: 92402857.4
(22) Date de dépôt: 19.10.1992
(51) Int. Cl.: H01R 13/703

(54) **Ensemble de connexion du type à bouclage de circuit**
Verbindungsbaugruppe vom Typ Schaltungsschleife
Connection assembly for a loop circuit type

(30) Priorité: 31.10.1991 FR 9113502
(43) Date de publication de la demande: 05.05.1993
(73) Titulaire: ITT COMPOSANTS ET INSTRUMENTS, F-92220 Bagneux (FR)
(72) Inventeur: Bricaud, Hervé, F-39100 Dole (FR)
(74) Mandataire: Kohn, Philippe

(56) Documents cités:
- EP-A- 0 232 981
- DE-A- 2 418 634
- FR-A- 2 468 197

## Description

La présente invention concerne un ensemble de connexion du type comportant deux connecteurs complémentaires, tels qu'une fiche et une embase du type à bouclage de circuit.

Ce type de connecteur, également appelé "auto-bouclant" est utilisé lorsque l'on désire par exemple brancher un appareil en série dans un circuit existant sans interrompre le circuit pendant une durée supérieure à une durée de coupure autorisée déterminée de très faible valeur, par exemple de l'ordre de quelques centaines de microsecondes.

A cet effet, l'embase qui est interposée dans le circuit, tel que par exemple un circuit de transmission de données, comporte une ou plusieurs paires d'éléments de contact électrique dont les deux éléments de contact sont, à l'état désaccouplé de la fiche et de l'embase, reliés électriquement entre eux par un dispositif de raccordement comportant un interrupteur dont l'ouverture est provoquée lors de l'accouplement de l'embase et d'une fiche complémentaire raccordée à l'appareil à brancher en série.

Lorsque le circuit comporte plusieurs fils ou lignes parallèles, il est nécessaire que la commande de l'ouverture, et de la fermeture, des interrupteurs associés aux différentes paires d'éléments de contact et donc aux différents fils du circuit s'effectuent quasi simultanément.

On connaît différentes réalisations, comme par example celle montrée dans le document DE-A-2 418 634, dans lesquelles la commutation des interrupteurs est commandée par l'utilisateur lorsqu'il accomplit les opérations d'accouplement et de désaccouplement des deux connecteurs, et ceci à l'aide d'un organe de commande lié à la fiche qui agit directement sur les interrupteurs.

Dans toutes les solutions existantes, on constate que la vitesse de déclenchement des interrupteurs dépend directement de la vitesse de déplacement relatif des deux boîtiers de connecteurs l'un par rapport à l'autre et donc en fait de la vitesse de manipulation de l'utilisateur. De plus, la simultanéité de déclenchement des interrupteurs n'est pas garantie.

Afin de remédier à ces inconvénients, l'invention propose un ensemble de connexion électrique du type comportant un premier et un second connecteurs complémentaires comportant chacun un boîtier dans lequel est agencé un bloc isolant qui reçoit des éléments de contact électrique, et qui sont prévus pour être accouplés par déplacement axial relatif des deux boîtiers, et du type dans lequel au moins deux éléments de contact électrique du premier connecteur sont, en position désaccouplée, reliés électriquement entre eux par un dispositif de raccordement comportant un interrupteur dont l'ouverture est provoquée lors de l'opération d'accouplement des deux connecteurs, caractérisé en ce que le dispositif comporte deux lames de contact dont chacune est reliée à l'un desdits deux éléments de contact et dont les extrémités libres sont en contact mutuel en position désaccouplée, un organe d'actionnement monté coulissant axialement dans le boîtier du premier connecteur entre une position de repos dans laquelle l'interrupteur est en position fermée et une position active dans laquelle un doigt d'actionnement de l'organe d'actionnement provoque l'ouverture de l'interrupteur en interrompant le contact entre lesdites extrémités libres des lames de contact, l'organe d'actionnement étant soumis d'une part à l'action d'un premier ressort qui le sollicite vers sa position active et sur lequel agit un organe de commande relié au boîtier du second connecteur pour faire varier la valeur de l'effort appliqué à l'organe d'actionnement en fonction du déplacement axial relatif des deux boîtiers lors des opérations d'accouplement et de désaccouplement entre une valeur minimale inférieure à une valeur de déclenchement de la fermeture de l'interrupteur et une valeur maximale supérieure à une valeur de déclenchement de l'ouverture de l'interrupteur, et d'autre part, à l'action d'un second ressort du type monostable à effacement brusque qui sollicite l'organe d'actionnement vers sa première position de repos, dont la valeur d'effacement détermine ladite valeur de déclenchement de l'ouverture de l'interrupteur et dont la valeur résiduelle en position effacée détermine ladite valeur de déclenchement de fermeture de l'interrupteur.

Selon d'autres caractéristiques de l'invention :
- le premier ressort est du type hélicoïdal de compression dont une première extrémité est en appui contre une face en vis-à-vis de l'organe d'actionnement et dont l'autre extrémité est soumise à l'action de l'organe de commande ;
- l'organe d'actionnement comporte une portion d'extrémité cylindrique creuse à l'intérieur de laquelle s'étend la première extrémité du ressort hélicoïdal et dont la surface cylindrique externe est montée coulissante axialement dans un alésage correspondant du premier connecteur ;
- le second ressort est un ressort hélicoïdal porté par l'organe d'actionnement, de profil incurvé, qui s'étend selon une direction générale sensiblement perpendiculaire à l'axe, dont les extrémités sont en appui contre des faces d'appui correspondantes de l'organe d'actionnement et qui, en position normale stable a sa portion médiane convexe tournée vers une surface de déclenchement du premier connecteur, cette portion médiane étant susceptible de s'effacer dans un évidement formé dans l'organe d'actionnement ;
- le second ressort est réalisé sous la forme d'une paire de ressorts identiques agencés symétriquement de part et d'autre d'un plan passant par l'organe d'actionnement ;
- les deux lames de contact comportent chacune une branche d'extrémité qui s'étend selon une direction sensiblement perpendiculaire à l'axe, les extrémités libres des branches étant disposées axialement l'une derrière l'autre et le doigt d'actionnement coopérant avec l'une des branches pour l'éloigner axialement de l'autre branche afin de provoquer l'ouverture de l'interrupteur ;
- selon une variante, les deux lames de contact comportent chacune une branche d'extrémité qui s'étend selon une direction sensiblement parallèle à l'axe, le doigt d'actionnement étant, en position ouverte de l'interrupteur, reçu entre les extrémités libres des branches d'extrémité ;
- en position fermée de l'interrupteur, les extrémités libres des lames de contact sont sollicitées élastiquement en contact mutuel ;
- l'ensemble de connexion comporte deux paires d'éléments de contact électrique agencées symétriquement de part et d'autre d'un plan contenant l'axe du premier connecteur, les deux éléments de contact électrique de chaque paire étant reliés électriquement entre eux par un dispositif de raccordement selon l'invention ;
- l'organe d'actionnement comporte deux doigts d'actionnement agencés symétriquement par rapport à un plan passant par l'axe et perpendiculaire à la direction générale du ressort hélicoïdal ;
- l'actionneur comporte un organe qui coopère avec une portion correspondante du bloc isolant du premier connecteur pour augmenter la valeur de l'effort de déclenchement de l'ouverture de l'interrupteur.

D'autres caractéristiques et avantages de l'invention apparaîtront à la lecture de la description détaillée qui va suivre pour la compréhension de laquelle on se reportera aux dessins annexés dans lesquels :
- La figure 1 est une vue en coupe axiale d'un premier mode de réalisation d'un ensemble de connexion conforme aux enseignements de l'invention sur laquelle l'actionneur est illustré à la demi-vue supérieure dans sa position de repos et, à la demi-vue inférieure, dans sa position active ;
- la figure 2 est une vue latérale en élévation de l'actionneur ;
- les figures 3 et 4 sont des vues en section selon les lignes 3-3 et 4-4 de la figure 2 ;
- la figure 5 est une vue latérale de gauche de l'actionneur illustré à la figure 2 ;
- la figure 6 est une vue en section selon la ligne 6-6 de la figure 5 ;
- la figure 7 est une vue en coupe axiale selon la ligne 7-7 de la figure 8 de la partie arrière du bloc isolant du premier connecteur ;
- la figure 8 est une vue de gauche de la partie du bloc isolant illustrée à la figure 7 ;
- la figure 9 est un schéma illustrant la coopération de l'actionneur avec les lames de contact électrique qui constituent l'interrupteur ;
- la figure 10 est une vue similaire à la figure 2 illustrant une variante de réalisation de l'actionneur ;
- la figure 11 est une vue de dessus de l'actionneur de la figure 10 ;
- les figures 12 et 13 sont des vues en section selon les lignes 12-12 et 13-13 de la figure 11 ;
- la figure 14 est une vue latérale de gauche de l'actionneur de la figure 10 ;
- les figures 15 et 16 sont deux schémas illustrant la coopération de l'actionneur illustré aux figures 10 à 14 avec un second mode de réalisation associé des lames de contact électrique ;
- la figure 17 est une vue latérale de droite de l'ensemble illustré à la figure 15 sur laquelle on voit l'actionneur et les lames de contact électrique ;
- la figure 18 est une vue en section selon la ligne 18-18 de la figure 19 illustrant la coopération du second mode de réalisation de l'actionneur avec la seconde partie du bloc isolant du premier connecteur ;
- la figure 19 est une vue en section axiale selon la ligne 19-19 de la figure 18 ; et
- la figure 20 est une courbe dans un diagramme effort-course permettant d'illustrer le mode de fonctionnement du dispositif de déclenchement selon l'invention.

On a représenté à la figure 1, un ensemble de connexion 20 du type comportant un premier connecteur ou embase 22 et un second connecteur ou fiche 24 qui sont illustrés en position désaccouplée à la partie supérieure et en position accouplée à la partie inférieure.

Les deux connecteurs 22 et 24 sont de forme générale cylindrique et présentent un axe central commun X-X.

Le premier connecteur 22 comporte un boîtier 26, un bloc isolant 28 en deux parties avant 29 et arrière 31 et une pluralité d'éléments de contact électrique 30 qui sont reçus dans des alvéoles 33 répartis régulièrement autour de l'axe X-X et qui, dans le mode de réalisation illustré aux figures 1, 7 et 8 sont au nombre de six.

Le plan de coupe de la figure 1 correspond à la ligne de coupe 7-7 de la figure 8 et passe par les axes de deux éléments de contact 30 dits classiques, c'est-à-dire qui ne sont pas reliés électriquement à d'autres éléments de contact 30 du premier connecteur 22.

Le second connecteur 24 comporte, d'une manière connue, un boîtier 32, un bloc isolant 34 en deux parties avant 35 et arrière 37, et six éléments de contact 36 complémentaires des éléments 30.

L'accouplement axial des deux connecteurs 22 et 24 est par exemple du type comportant une bague d'accouplement 38 dont la rotation provoque, par l'intermédiaire d'ergots et de rampes hélicoïdales, le coulissement axial relatif des deux boîtiers 26 et 32 selon la direction X-X.

Les deux autres paires d'éléments de contact électrique du premier connecteur 22 agencés de part et d'autre du plan P passant par l'axe X-X (voir figure 8) et perpependiculaires au plan de coupe de la figure 1, sont du type comportant chacune deux éléments de contact 30A et 30B reçus dans des alvéoles 33A et 33B et qui, à l'état désaccouplé, sont reliés électriquement entre eux par un dispositif de raccordement comportant un interrupteur dont l'ouverture ou la fermeture doit être rapide.

L'élément de contact 30A comporte une portion arrière cylindrique 44A qui est sertie dans un trou formé dans une lame de contact 46A. La portion 48A de la lame dans laquelle est formé le trou 50A s'étend dans un plan perpendiculaire à l'axe du connecteur et au plan de la figure 1 et se prolonge par une branche d'extrémité coplanaire 52A dont l'extrémité libre 54A coopère avec l'extrémité libre 54B de la branche d'extrémité 52B de la lame de contact 46B associée à l'élément de contact 30B dont la portion cylindrique arrière 44B est sertie dans la portion 48B qu'elle traverse dans un trou 50B.

Les deux extrémités libres 54A et 54B sont, en position désaccouplée, en contact mutuel électrique et sont sollicitées élastiquement en contact mutuel du fait d'une légère cambrure des lames 46A et 46B.

Afin de permettre le montage des lames transversales 46A et 46B serties sur les portions arrières 44A et 44B, ces dernières sont réalisées sous la forme de douilles conductrices indépendantes montées entre les deux parties 29 et 31 du bloc isolant 28 et dans lesquelles, selon une technique connue, sont insérés les corps des éléments de contact 30A et 30B qui sont retenus par les doigts déformables élastiquement 40 de viroles fendues 41.

L'ouverture et la fermeture des deux interrupteurs que constituent les extrémités associées 54A et 54B de chaque paire de lames 46A, 46B sont commandées par un organe d'actionnement, ou actionneur 60.

En se référant aux figures 2 à 6, on voit que le corps 62 de l'actionneur 60 comporte une partie d'extrémité avant 64 cylindrique creuse dont la surface cylindrique externe 66 est montée coulissante dans un alésage correspondant 68 du bloc isolant 29 du premier connecteur 22.

De part et d'autre de son axe général-Y-Y, qui en position montée de l'actionneur dans le bloc isolant est confondu avec l'axe X-X, l'actionneur 60 comporte deux doigts d'actionnement 70 qui, dans le premier mode de réalisation, sont constitués par l'arête 72 d'un renflement à deux pentes 74 et 76. C'est l'arête 72 qui coopère avec la portion en vis-à-vis de la branche 52A de la lame de contact 46A pour l'éloigner de la lame 46B et provoquer ainsi l'éloignement axial des extrémités 54A et 54B et donc l'ouverture de l'interrupteur.

L'actionneur comporte une portion d'extrémité arrière 80 dans laquelle deux ressorts hélicoïdaux 82 sont agencés symétriquement de part et d'autre de l'axe Y-Y.

Chaque ressort 82 est monté légèrement comprimé dans un logement en deux parties opposées 84 et légèrement inclinées pour former entre elles un angle obtus, et ses extrémités opposées 86 sont en appui contre les fonds 88 des deux parties 84 du logement qui reçoit le ressort 82.

La portion médiane 90 de chaque ressort 82 est, dans sa position stable illustrée aux figures 2 à 4, incurvée en direction de la face arrière 92 de la portion arrière 80 de l'actionneur 60 et elle s'étend dans un évidement 94 à l'intérieur duquel elle peut être déformée axialement de manière que chaque ressort 82 constitue un ressort du type monostable dont l'effacement brusque peut être provoqué sous l'action d'une surface 96 appelée surface de déclenchement et qui est formée en regard dans la paroi transversale arrière 98 du bloc isolant 31. Chaque surface de déclenchement 96 possède par exemple un profil semi-cylindrique.

Les deux ressorts 82 agencés en parallèle et dont la conception est identique, constituent un ressort monostable qui sollicite l'actionneur 60 vers sa position de repos qu'il occupe en position désaccouplée (voir la partie supérieure de la figure 1) dans laquelle le bord circulaire avant 65 de la portion cylindrique 64 de l'actionneur 60 est en appui axial contre un épaulement radial 67 de l'alésage 66 du bloc isolant 29. Dans cette position dite de repos, les portions médianes convexes 90 des ressorts 82 sont en appui contre les surfaces convexes en saillie 96.

L'ensemble qui vient d'être décrit constitué par les deux ressorts associés 82 constitue le second ressort qui agit sur l'actionneur 60 au sens de l'invention telle qu'elle est définie aux revendications.

En position non effacée, illustrée aux figures 2 et 4, les ressorts 82 exercent sur l'actionneur un effort dont la valeur, appelée valeur d'effacement, détermine la valeur de déclenchement des interrupteurs en vue de leur ouverture simultanée.

Lorsque, sous l'action des surfaces 96, les portions médianes 90 sont sollicitées, déformées puis effacées brusquement à l'intérieur des évidements 94, les ressorts 82 appliquent alors à l'actionneur 60 un effort dont la valeur, appelée valeur résiduelle, détermine la valeur de déclenchement de la fermeture des interrupteurs.

Le dispositif de déclenchement comporte également un ressort hélicoïdal 100 qui est le premier ressort qui agit sur l'actionneur 60 au sens de l'invention telle qu'elle est définie aux revendications.

Le ressort 100 est un ressort hélicoïdal de compression classique monté coaxialement à l'actionneur 60 qu'il sollicite axialement en permanence vers sa position active (illustrée à la partie inférieure de la figure 1), c'est-à-dire vers la droite en considérant cette figure 1.

La première extrémité axiale 102 du ressort 100 est reçue à l'intérieur de la portion avant 64 de l'actionneur 60 et prend appui contre le fond transversal 63 de cette dernière.

La seconde extrémité axiale 104 du ressort 100 prend appui contre le fond 106 d'un piston creux 108 monté coulissant axialement dans le bloc isolant 29. La face radiale d'extrémité 110 du piston 108 est tournée vers la face avant d'accouplement 112 du bloc isolant du connecteur 24 qui comporte un organe de commande fixe formant poussoir 114 qui fait saillie axialement en direction de la face 110 du piston 108 avec laquelle elle coopère lors de l'accouplement et du désaccouplement.

En effet, l'action du poussoir cylindrique de commande 114 sur le piston 108, et donc sur le ressort hélicoïdal 100, a pour fonction de faire varier la valeur de l'effort appliqué par le ressort 100 à l'actionneur 60.

La valeur minimale de cet effort, à l'état désaccouplé, est choisie pour être inférieure à la valeur résiduelle du second ressort antagoniste constitué par la paire de ressorts 82.

La valeur maximale de l'effort appliqué à l'actionneur par le ressort hélicoïdal 100, dans l'état final accouplé des deux connecteurs, est choisie de manière à être supérieure à la valeur d'effacement brusque du second ressort antagoniste.

L'effort appliqué par le ressort 100 varie entre ces deux valeurs extrêmes, sensiblement linéairement en fonction de la course axiale relative d'accouplement ou de désaccouplement des deux connecteurs.

L'ensemble de connexion 20 fonctionne de la manière suivante.

En partant de la position désaccouplée illustrée à la partie supérieure de la figure 1, l'utilisateur procède à l'accouplement des deux connecteurs 22 et 24. Lors de cet accouplement, la valeur de l'effort appliqué par le premier ressort 100 augmente progressivement et, à travers l'actionneur 60, il sollicite les portions médianes 90 des ressorts 82 en appui contre les surfaces de déclenchement 96.

L'accroissement de l'effort se poursuit, sans provoquer de déplacement sensible de l'actionneur, jusqu'à ce que la valeur de l'effort dû au ressort 100 devienne supérieure à la valeur d'effacement brusque des ressorts 82.

Dès que cette valeur est atteinte, les ressorts 82 s'effacent brusquement et l'actionneur 60 se déplace instantanément et à grande vitesse par rapport aux blocs isolants 29 et 31, vers la droite en considérant la figure 1, pour provoquer l'ouverture simultanée des interrupteurs.

L'actionneur 60 et les deux connecteurs occupent alors leurs positions relatives illustrées à la partie inférieure de la figure 1.

Cet actionnement de l'ouverture est ainsi indépendant de la vitesse d'accouplement des deux connecteurs 20 et 22 et l'ouverture de l'interrupteur se produit même si l'utilisateur interrompt alors son action d'accouplement, ou même si il inverse le sens du déplacement axial relatif des deux connecteurs, par exemple en vue de les désaccoupler.

Le tarage et la constante élastique du ressort 100 sont bien entendu déterminés pour que la valeur supérieure à la valeur d'effacement brusque appliquée par le ressort 100 à l'actionneur 60 corresponde à une position relative des deux connecteurs 20 et 22 dans laquelle les éléments de contact électrique 30A et 30B sont déjà raccordés électriquement aux éléments de contact correspondants du second connecteur 24, et ceci afin de ne pas interrompre les circuits.

Lors du désaccouplement, la valeur initiale de l'effort appliqué à l'actionneur 60 par le ressort 100 est nettement supérieure à la valeur résiduelle de l'effort que lui appliquent les deux ressorts 82 qui sont en position effacée, puis elle diminue progressivement jusqu'à ce qu'elle devienne inférieure à cette valeur résiduelle.

Dès que cette valeur est atteinte, les ressorts 82 reprennent brusquement leur position stable et l'effort qu'ils appliquent à l'actionneur atteint alors brusquement sa valeur dite d'effacement qui est supérieure à l'effort appliqué à cet instant par le premier ressort 100, et ceci en passant par un pic intermédiaire de la valeur de l'effort qui permet de comprimer brusquement le ressort 100, même si l'utilisateur interrompt l'opération de désaccouplement.

Sous l'action des ressorts 82, l'actionneur 60 se déplace alors instatanément vers sa position de repos et à grande vitesse en provoquant la fermeture simultanée des interrupteurs.

La vitesse de déclenchement de l'ouverture est ainsi également indépendante de la vitesse de désaccouplement des deux connecteurs 22 et 24.

Comme on peut le constater sur la figure 20, dont la courbe illustre la valeur de l'effort mesuré en relevant la force exercée sur l'extrémité du piston 108 en fonction de sa course axiale, le déclenchement de l'ouverture des interrupteurs se produit après une course de 2,6 mm. Lors de la course de "retour" du piston 108, le déclenchement de la fermeture des interrupteurs se produit à 0,3 mm par rapport à l'origine de départ.

En conséquence, on constate qu'il existe un phénomène d'hystérésis égal à 2,6 - 0,3 = 2,3 mm, entre la position du piston correspondant au déclenchement de l'ouverture des interrupteurs et la position du piston correspondant au déclenchement de la fermeture des interrupteurs. Ce phénomène garantit l'absence absolue de risque de battement du système "ouverture-fermeture" des interrupteurs, dans le cas où l'utilisateur verrouillerait de façon lente et hésitante la bague de verrouillage de la fiche 24 sur l'embase 22, par exemple en arrêtant la rotation de la bague juste après le déclenchement de l'ouverture et en revenant légèrement en arrière, puis légèrement en avant, etc.

D'autre part la courbe fait apparaître la rapidité et la brutalité de l'ouverture correspondant à une chute de l'effort égale à 2,3 N et de la fermeture correspondant à une remontée de 2,2 N.

Les vitesses de déplacement de l'actionneur lors de la commande de l'ouverture et de la fermeture sont totalement indépendantes de la vitesse de déplacement relatif du poussoir 114 par rapport au boîtier du connecteur 22 et donc de la vitesse de rotation de la bague de verrouillage.

La caractéristique fondamentale du dispositif de déclenchement qui vient d'être mentionné assure des temps d'ouverture et de fermeture des interrupteurs qui sont très courts et indépendants de la dextérité de l'utilisateur.

Le dispositif supprime également tout risque de rester "pendu", c'est-à-dire qu'un des deux interrupteurs soit déjà ouvert alors que le deuxième reste fermé.

On décrira maintenant le second mode de réalisation illustré aux figures 10 à 19.

Dans cette variante, les branches d'extrémité 52A et 52B des lames de contact 46A et 46B s'étendent chacune selon une direction sensiblement parallèle à l'axe du connecteur et sont chacune à cet effet recourbée par rapport à la portion 48A, 48B de fixation des lames de contact.

En position fermée des interrupteurs, les extrémités libres 54A et 54B sont en contact mutuel sur au moins un point situé sensiblement sur l'axe du connecteur.

Pour limiter l'encombrement axial, les branches d'extrémité 52A et 52B s'étendent à travers un orifice 118 formé dans le corps de l'actionneur 60 et qui est divisé en son centre par une cloison 119 qui constitue le doigt d'actionnement de l'interrupteur.

En position ouverte, le doigt 119 en matériau isolant s'étend entre les extrémités libres 54A et 54B qu'il a légèrement écartées radialement vers l'extérieur.

Afin d'améliorer encore le fonctionnement des interrupteurs, en accroissant notamment le phénomène d'hystérésis, la face arrière de l'actionneur 60 se prolonge axialement vers l'arrière par un organe 120 réalisé sous la forme d'une pince élastique à deux mors 122 qui coopèrent avec un trou borgne correspondant 124 formé dans la paroi arrière 98 du bloc isolant 31.

Les extrémités libres 126 des mors 122 sont chanfreinées en 128 et comportent des surfaces latérales 130 sensiblement parallèles à l'axe.

Lors de l'accouplement, les chanfreins 128 viennent d'abord en appui contre le bord de l'extrémité ouverte 132 du trou borgne 124.

Il est donc nécessaire de provoquer la déformation élastique radiale vers l'intérieur des mors 122 pour leur permettre de pénétrer dans le trou 124. Cet effort supplémentaire s'ajoute à la valeur dite d'effacement des ressorts 82. Cet accroissement de la valeur globale de l'effort de déclenchement dans le sens de l'ouverture des interrupteurs provoque ensuite un phénomène de percussion de la face avant 92 contre la paroi transversale 98 qui se traduit par un déclic sonore perceptible par l'utilisateur qui l'informe sans équivoque de la commutation des interrupteurs.

Lors du désaccouplement, un phénomène identique mais d'intensité plus faible se produit du fait de la percussion de l'épaulement 67 par le bord avant 65 de l'actionneur 60.

Il est bien entendu nécessaire d'imposer que, lors du désaccouplement, le piston creux 108 se déplace vers l'avant du connecteur 22 à la même vitesse que le poussoir 114 qui se dégage, et ceci même après un accouplement prolongé ou en cas d'encrassement des surfaces de guidage du piston 108, par exemple sous l'effet du vieillissement du joint d'étanchéité 130.

En effet il faut garantir la séquence de fermeture des interrupteurs avant le désaccouplement électrique des contacts 30-36, et ceci quelle que soit la vitesse de désaccouplement des deux connecteurs 22 et 24.

A cet effet, il est possible de prévoir que l'extrémité libre 115 du poussoir 114 soit pincée élastiquement dans une gorge du piston 108 afin de le "tirer" lors du désaccouplement. Le pincement du piston est garanti par le diamètre réduit 132 de l'alésage qui empêche toute déformation radiale vers l'extérieur de l'extrémité 115.

L'invention n'est pas limitée aux modes de réalisation qui viennent d'être décrits.

Il est par exemple possible, sans sortir du cadre de l'invention, d'inverser les notions d'ouverture et de fermeture des interrupteurs par rapport aux positions de repos et actives de l'actionneur. De même il est possible de prévoir que le dispositif de déclenchement est intégré à la fiche, et non pas à l'embase.

## Revendications

1. Ensemble (20) de connexion électrique du type comportant un premier (22) et un second (24) connecteurs complémentaires comportant chacun un boîtier (26, 32) dans lequel est agencé un bloc isolant (28, 34) qui reçoit des éléments de contact électrique (30, 30A, 30B, 36), et qui sont prévus pour être accouplés par déplacement axial relatif des deux boîtiers, et du type dans lequel au moins deux éléments de contact électrique (30A, 30B) du premier connecteur (22) sont, en position désaccouplée, reliés électriquement entre eux par un dispositif de raccordement comportant un interrupteur dont l'ouverture est provoquée lors de l'opération d'accouplement des deux connecteurs, caractérisé en ce que le dispositif comporte deux lames de contact (46A, 46B) dont chacune est reliée à l'un (30A, 30B) desdits deux éléments de contact et dont les extrémités libres (54A, 54B) sont en contact mutuel en position désaccouplée, un organe d'actionnement (60) monté coulissant axialement dans le boîtier du premier connecteur (22) entre une position de repos dans laquelle l'interrupteur est en position fermée et une position active dans laquelle un doigt d'actionnement (72, 119) de l'organe d'actionnement (60) provoque l'ouverture de l'interrupteur en interrompant le contact entre lesdites extrémités libres (54A, 54B) des lames de contact, l'organe d'actionnement (60) étant soumis d'une part à l'action d'un premier ressort (100) qui le sollicite vers sa position active et sur lequel agit un organe de commande (114) relié au boîtier du second connecteur (24) pour faire varier la valeur de l'effort appliqué à l'organe d'actionnement (60) en fonction du déplacement axial relatif des deux boîtiers (26, 32) lors des opérations d'accouplement et de désaccouplement entre une valeur minimale inférieure à une valeur de déclenchement de la fermeture de l'interrupteur et une valeur maximale supérieure à une valeur de déclenchement de l'ouverture de l'interrupteur, et d'autre part, à l'action d'un second ressort (82) du type monostable à effacement brusque qui sollicite l'organe d'actionnement (60) vers sa position de repos, dont la valeur d'effacement détermine ladite valeur de déclenchement de l'ouverture de l'interrupteur et dont la valeur résiduelle en position effacée détermine ladite valeur de déclenchement de la fermeture de l'interrupteur.

2. Ensemble de connexion selon la revendication 1, caractérisé en ce que le premier ressort (100) est du type hélicoïdal de compression dont une première extrémité (102) est en appui contre une face en vis-à-vis (63) de l'organe d'actionnement (60) et dont l'autre extrémité (104) est soumise à l'action de l'organe de commande (114).

3. Ensemble de connexion selon la revendication 2, caractérisé en ce que l'organe d'actionnement (60) comporte une portion d'extrémité cylindrique creuse (64) à l'intérieur de laquelle s'étend la première extrémité (102) du ressort hélicoïdal (100) et dont la surface cylindrique externe (66) est montée coulissante axialement dans un alésage (68) correspondant du bloc isolant (29) du premier connecteur (22).

4. Ensemble de connexion selon l'une quelconque des revendications précédentes, caractérisé en ce que le second ressort est un ressort hélicoïdal (82) porté par l'organe de d'actionnement (60) de profil incurvé, qui s'étend selon une direction générale sensiblement perpendiculaire à l'axe (Y-Y), dont les extrémités (86) sont en appui contre des faces d'appui (88) correspondantes de l'organe d'actionnement et qui, en postion normale stable, a sa portion médiane (90) convexe tournée vers une surface de déclenchement (96) du premier connecteur (82), cette portion médiane étant susceptible de s'effacer dans un évidement (94) formé dans l'organe d'actionnement (60).

5. Ensemble de connexion selon la revendication 4, caractérisé en ce que le second ressort est réalisé sous la forme d'une paire de ressorts identiques (82) agencés symétriquement de part et d'autre d'un plan passant par l'axe (Y-Y) de l'organe d'actionnement.

6. Ensemble de connexion selon l'une quelconque des revendications précédentes, caractérisé en ce que les deux lames de contact (46A, 46B) comportent chacune une branche d'extrémité (52A, 52B) qui s'étend selon une direction sensiblement perpendiculaire à l'axe (X-X), en ce que les extrémités libres des branches (54A, 54B) sont disposées axialement l'une derrière l'autre, et en ce que le doigt d'actionnement coopère avec l'une (52A) des branches pour l'éloigner axialement de l'autre branche (52B) afin de provoquer l'ouverture de l'interrupteur.

7. Ensemble de connexion selon l'une quelconque des revendications 1 à 5, caractérisé en ce que les deux lames de contact comportent chacune une branche d'extrémité qui s'étend selon une direction sensiblement parallèle à l'axe, et en ce que, en position ouverte de l'interrupteur, le doigt d'actionnement est reçu entre les extrémités libres des branches d'extrémité.

8. Ensemble de connexion selon l'une des revendications 6 ou 7, caractérisé en ce que, en position fermée de l'interrupteur, les extrémités libres (54A, 54B) des lames de contact sont sollicitées élastiquement en contact mutuel.

9. Ensemble de connexion selon l'une quelconque des revendications précédentes, caractérisé en ce qu'il comporte deux paires d'éléments de contact électrique (30A, 30B) agencées symétriquement de part et d'autre d'un plan contenant l'axe (X-X) du premier connecteur (22), les deux éléments de contact de chaque paire étant reliés électriquement entre eux par un dispositif de raccordement selon l'invention.

10. Ensemble de connexion selon la revendication 9 prise en combinaison avec l'une des revendications 4 ou 5, caractérisé en ce que l'organe d'actionnement (60) comporte deux doigts d'entraînement (72, 119) agencés symétriquement par rapport à un plan passant par l'axe (Y-Y) et perpendiculaire à la direction générale dudit ressort hélicoïdal à effacement brusque.

11. Ensemble de connexion selon l'une quelconque des revendications précédentes, caractérisé en ce que l'actionneur comporte un organe (120, 122) qui coopère avec une portion correspondante (124) du bloc isolant (31) du premier connecteur (22) pour augmenter la valeur de l'effort de déclenchement de l'ouverture de l'interrupteur.

## Patentansprüche

1. Elektrische Verbindungsbaugruppe (20), die einen ersten (22) und einen dazu komplementären zweiten (24) Steckverbinder aufweist, die jeweils ein Gehäuse (26, 32) haben, in dem ein elektrische Kontaktelemente (30, 30A, 30B, 36) enthaltender Isolierkörper (28, 34) angeordnet ist, welche dafür vorgesehen sind, durch eine relative Axialverschiebung der beiden Gehäuse miteinander verbunden zu werden, wobei in getrennter Anordnung wenigstens zwei elektrische Kontaktelemente (30A, 30B) des ersten Steckverbinders (22) durch eine Verbindungsvorrichtung elektrisch untereinander verbunden sind, welche einen Schalter aufweist, der beim Vorgang des Verbindens der beiden Steckverbinder geöffnet wird, dadurch gekennzeichnet, daß die Vorrichtung zwei Kontaktzungen (46A, 46B) aufweist, von denen jede mit einem (30A, 30B) der beiden Kontaktelemente verbunden ist und deren freie Enden (54A, 54B) sich, in getrennter Anordnung, gegenseitig berühren, und daß sie ein in dem Gehäuse des ersten Steckverbinders (22) zwischen einer Ruhestellung, in der sich der Schalter in der Schließstellung befindet, und einer aktiven Stellung, in der ein Betätigungsfinger (72, 119) des Betätigungsorgans (60) das Öffnen des Schalters bewirkt, indem er den Kontakt zwischen den freien Enden (54A, 54B) der Kontaktzungen unterbricht, axial verschiebbar angeordnetes Betätigungsorgan (60) aufweist, wobei das Betätigungsorgan (60) einerseits der Wirkung einer ersten Feder (100) ausgesetzt ist, die es in seiner aktiven Stellung hält, auf die ein mit dem Gehäuse des zweiten Steckverbinders (24) verbundenes Stellglied (114) einwirkt, um die Größe der auf das Betätigungsorgan (60) ausgeübten Kraft in Abhängigkeit von der relativen Axialverschiebung der beiden Gehäuse (26, 32) beim Vorgang des Verbindens und Trennens variabel zu machen, und zwar zwischen einem Minimal-Wert, der kleiner ist als ein Auslösewert für das Schließen des Schalters und einem Maximal-Wert, der größer ist als ein Auslösewert für das Öffnen des Schalters, und das andererseits der Wirkung einer zweiten Feder (82) vom Typ monostabil zum schlagartigen Zurückspringen ausgesetzt ist, die das Betätigungsorgan (60) in seiner Ruhestellung hält, deren Zurückspring-Wert den Auslösewert für das Öffnen des Schalters bestimmt und deren Restwert in zurückgesprungener Lage den Auslösewert für das Schließen des Schalters bestimmt.

2. VBG nach Anspruch 1, dadurch gekennzeichnet, daß die erste Feder (100) eine schraubenförmige Druckfeder ist, von der ein erstes Ende (102) an einer gegenüberliegenden Seite (63) des Betätigungsorgans (60) anliegt und deren anderes Ende (104) der Wirkung des Stellglieds (114) ausgesetzt ist.

3. VBG nach Anspruch 2, dadurch gekennzeichnet, daß das Betätigungsorgan (60) einen hohlen zylindrischen Endabschnitt (64) aufweist, in dessen Inneres sich das erste Ende (102) der Schraubenfeder (100) erstreckt, und dessen zylindrische Außenfläche (66) axial verschiebbar in einer entsprechenden Bohrung (68) des Isolierkörpers (29) des ersten Steckverbinders (22) angeordnet ist.

4. VBG nach einem der vorhergehenden Ansprüche, dadurch gekennzeichnet, daß die zweite Feder eine vom Betätigungsorgan (60) getragene Schraubenfeder (82) mit gekrümmtem Profil ist, die sich in einer annähernd senkrecht zur Achse (Y-Y) verlaufenden Hauptrichtung erstreckt, deren Enden (86) an entsprechenden Stützflächen (88) des Betätigungsorgans anliegen, und deren mittlerer konvexer Abschnitt (90), in stabiler Normallage, zu einer Auslösefläche (96) des ersten Steckverbinders (22) hin gerichtet ist, wobei dieser mittlere Abschnitt in der Lage ist, in eine in dem Betätigungsorgan (60) ausgebildete Ausnehmung (94) zurückzuspringen.

5. VBG nach Anspruch 4, dadurch gekennzeichnet, daß die zweite Feder in Form eines Paares identischer Federn (82) gebildet, die auf symmetrische Weise beiderseits einer durch die Achse (Y-Y) des Betätigungsorgans hindurchgehenden Ebene angeordnet sind.

6. VBG nach einem der vorhergehenden Ansprüche, dadurch gekennzeichnet, daß die beiden Kontaktzungen (46A, 46B) jeweils einen Endabschnitt (52A, 52B) aufweisen, der sich in einer zur Achse (X-X) annähernd senkrechten Richtung erstreckt, und daß die freien Enden der Abschnitte (54A, 54B) in Achsrichtung hintereinander angeordnet sind und daß der Betätigungsfinger mit einem (52A) der Abschnitte zusammenwirkt, um ihn in Achsrichtung von dem anderen Abschnitt (52B) zu entfernen, um das Öffnen des Schalters herbeizuführen.

7. VBG nach einem der Ansprüche 1 bis 5, dadurch gekennzeichnet, daß die beiden Kontaktzungen jeweils einen Endabschnitt aufweisen, der sich in eine zur Achse annähernd parallele Richtung erstreckt, und daß sich der Betätigungsfinger in der Offen-Stellung des Schalters zwischen den freien Enden der Endabschnitte befindet.

8. VBG nach einem der Ansprüche 6 oder 7, dadurch gekennzeichnet, daß in der Schließ-Stellung des Schalters die freien Enden (54A, 54B) der Kontaktzungen federnd in Kontakt miteinander gehalten sind.

9. VBG nach einem der vorhergehenden Ansprüche, dadurch gekennzeichnet, daß die Verbindungsbaugruppe zwei Paar elektrische Kontaktelemente (30A, 30B) aufweist, die auf symmetrische Weise beidseits in einer die Achse (X-X) des ersten Steckverbinders (22) enthaltenden Ebene angeordnet sind, wobei die beiden elektrischen Kontaktelemente eines jeden Paares durch eine erfindungsgemäße Verbindungsvorrichtung elektrisch untereinander verbunden sind.

10. VBG nach Anspruch 9 in Verbindung mit einem der Ansprüche 4 oder 5, , dadurch gekennzeichnet, daß das Betätigungsorgan (60) zwei Betätigungsfinger (72, 119) aufweist, die auf symmetrische Weise in bezug auf eine durch die Achse (Y-Y) und senkrecht zur Hauptrichtung der Schraubenfeder mit schlagartigem Zurückspringen verlaufende Ebene angeordnet sind.

11. VBG nach einem der vorhergehenden Ansprüche, dadurch gekennzeichnet, daß das Schaltelement ein Organ (120, 122) aufweist, das mit einem entsprechenden Abschnitt (124) des Isolierkörpers (31) des ersten Steckverbinders (22) zusammenwirkt, um den Wert der Auslösekraft für das Öffnen des Schalters zu vergrößern.

## Claims

1. Electrical connection assembly (20) of the type having first (22) and second (24) complementary connectors, each having a casing (26, 32) in which is arranged an insulating block (28, 34) which receives electrical contact elements (30, 30A, 30B, 36), and which are designed to be coupled through relative axial movement of the two casings, and of the type in which at least two electrical contact elements (30A, 30B) of the first connector (22) are, in the decoupled position, connected electrically to one another by a connection device including a switch whose opening is brought about during the operation of coupling the two connectors, characterized in that the device has two contact blades (46A, 46B), each of which is connected to one (30A, 30B) of the said two contact elements and whose free ends (54A, 54B) are in mutual contact in the decoupled position, an actuation member (60) mounted so as to slide axially in the casing of the first connector (22) between an idle position in which the switch is in the closed position and an active position in which an actuation pin (72, 119) of the actuation member (60) causes the switch to open by interrupting the contact between the said free ends (54A, 54B) of the contact blades, the actuation member (60) being subject, on the one hand, to the action of a first spring (100) which forces it towards its active position and on which a control member (114) connected to the casing of the second connector (24) acts in order to vary the value of the force exerted on the actuation member (60) as a function of the relative axial movement of the two casings (26, 32) during coupling and decoupling operations between a minimum value lower than a switch closure triggering value and a maximum value higher than a switch opening triggering value, and on the other hand to the action of a second spring (82) of the rapid-retraction monostable type which forces the actuation member (60) towards its idle position, whose retraction value determines the said switch opening triggering value and whose residual value in the retracted position determines the said switch closure triggering value.

2. Connection assembly according to Claim 1, characterized in that the first spring (100) is of the compression coil type, a first end (102) of which is in abutment against an opposite face (63) of the actuation member (60) and the other end (104) of which is subject to the action of the control member (114).

3. Connection assembly according to Claim 2, characterized in that the actuation member (60) has a hollow cylindrical end portion (64), inside which extends the first end (102) of the coil spring (100) and whose external cylindrical surface (66) is mounted so as to slide axially in a corresponding bore (68) in the insulating block (29) of the first connector (22).

4. Connection assembly according to any one of the preceding claims, characterized in that the second spring is a coil spring (82) carried by the actuation member (60), with a curved profile, which extends in a general direction substantially perpendicular to the axis (Y-Y), whose ends (86) are in abutment against the corresponding support faces (88) of the actuation member and which, in the normal stable position, has its convex middle portion (90) turned towards a triggering surface (96) of the first connector (82), this middle portion being able to retract in a recess (94) formed in the actuation member (60).

5. Connection assembly according to Claim 4, characterized in that the second spring is produced in the form of a pair of identical springs (82) arranged symmetrically on each side of a plane passing through the axis (Y-Y) of the actuation member.

6. Connection assembly according to any one of the preceding claims, characterized in that the two contact blades (46A, 46B) each have an end arm (52A, 52B) which lies in a direction substantially perpendicular to the axis (X-X), in that the free ends of the arms (54A, 54B) are disposed axially, one behind the other, and in that the actuation pin cooperates with one (52A) of the arms to distance it axially from the other arm (52B) so as to cause the switch to open.

7. Connection assembly according to any one of Claims 1 to 5, characterized in that the two contact blades each have an end arm which extends in a direction substantially parallel to the axis, and in that, with the switch in the open position, the actuation pin is received between the free ends of the end arms.

8. Connection assembly according to either one of Claims 6 or 7, characterized in that, when the switch is in the closed position, the free ends (54A, 54B) of the contact blades are elastically forced into mutual contact.

9. Connection assembly according to any one of the preceding claims, characterized in that it has two pairs of electrical contact elements (30A, 30B) arranged symmetrically on each side of a plane containing the axis (X-X) of the first connector (22), the two contact elements of each pair being connected electrically to each other by a connection device according to the invention.

10. Connection assembly according to Claim 9 in combination with one of Claims 4 or 5, characterized in that the actuation member (60) has two drive pins (72, 119) arranged symmetrically in relation to a plane passing through the axis (Y-Y) and perpendicular to the general direction of the said rapid-retraction coil spring.

11. Connection assembly according to any one of the preceding claims, characterized in that the actuator has a member (120, 122) which cooperates with a corresponding portion (124) of the insulating block (31) of the first connector (22) to increase the value of the switch opening triggering force.
